# EUROPÄISCHE PATENTANMELDUNG

(11) **EP 0 649 792 A1**
(43) Veröffentlichungstag der Anmeldung: **26.04.1995**
(21) Anmeldenummer: 94111212.0
(22) Anmeldetag: 19.07.1994
(51) Int. Cl.: B65D 5/00

(54) **Torten-Behältnis, insbesondere aus Karton**

(30) Priorität: 31.08.1993 DE 9313047 U
(71) Anmelder: EUROPA CARTON FALTSCHACHTEL GmbH, D-20095 Hamburg (DE)
(72) Erfinder: Skolik, Bernhard, D-27711 Osterholz-Scharmbeck (DE)
(74) Vertreter: Dipl.-Ing. H. Hauck, Dipl.-Ing. E. Graalfs, Dipl.-Ing. W. Wehnert, Dr.-Ing. W. Döring, Dr.-Ing. N. Siemons

(57) **Zusammenfassung**

Behältnis zur Aufnahme von Torten oder dgl. aus einem Zuschnitt faltbaren Flachmaterials wie Karton, Wellpappe oder dgl. mit einer Bodenwand (1), an die Bodenwand gelenkten Seitenwänden (2,3) und seitlich an die Seitenwände (2) gelenkten Eckverbindungslaschen (4), wobei die Seitenwände (2,3) bezüglich der Bodenwand (1) aufgerichtet sind und die Eckverbindungslaschen (4) an benachbarten Seitenwänden (3) anliegen, wobei die Eckverbindungslaschen (4) angelenkte Eckverstärkungslaschen (8) haben und die Eckverstärkungslaschen ihre Eckverbindungslaschen und die daran gelenkten Seitenwände (2) in einem Abstand von deren Anlenkung miteinander verbinden.

## Beschreibung

Gegenstand der Erfindung ist ein Behältnis zur Aufnahme von Torten oder dgl. aus einem Zuschnitt faltbaren Flachmaterials wie Karton, Wellpappe oder dgl. nach dem Oberbegriff des Anspruches 1.

Für Tiefkühltorten sind bereits Behältnisse in Form eines Styroporringes bekannt geworden. Der Styroporring hat zwar bei verhältnismäßig geringem Gewicht eine relativ große Stabilität. Generell wird jedoch angestrebt, Styropor zu substituieren, insbesondere weil die Entsorgung dieses Kunststoffes verhältnismäßig problematisch ist.

Bei bereits bekannten Behältnissen der eingangs genannten Art sind benachbarte Seitenwände über Eckverbindungslaschen miteinander verklebt. Eine Seitenwand hat eine angelenkte Haube, mit der die oberseitige Öffnung verschließbar ist. Diese Behältnisse haben eine geringe Stabilität und sind deshalb nicht für Stapelung geeignet. Sie werden vor allem von Konditoreien verwendet.

Davon ausgehend liegt der Erfindung die Aufgabe zugrunde, ein stabileres Behältnis der eingangs genannten Art zur Verfügung zu stellen, daß insbesondere für Stapelung und für die Aufnahme von Tiefkühltorten geeignet ist.

Die Lösung dieser Aufgabe ist im Anspruch 1 angegeben. Vorteilhafte Ausgestaltungen sind in den Unteransprüchen enthalten.

Ein erfindungsgemäßes Behältnis ist ebenfalls mit Eckverbindungslaschen zur Anlage an und ggf. Verbindung mit benachbarten Seitenwänden versehen. Die Eckverbindungslaschen haben jedoch zusätzlich Eckverstärkungslaschen angelenkt. Die Eckverstärkungslaschen sind im Behältnis zu den Seitenwänden hingeschwenkt und mit diesen Seitenwänden verbunden, die gelenkig mit den sie tragenden Eckverbindungslaschen verbunden sind. Dabei erstrecken sie sich zwischen den Eckverbindungslaschen und den Seitenwänden in einem Abstand von deren gegenseitiger Anlenkung. Infolgedessen steifen die Eckverstärkungslaschen die Bereiche der Ecken zwischen den Seitenwänden aus. Somit können in diesen Bereichen große Kräfte zwischen Kopfbereich und Bodenbereich des Behältnisses übertragen werden. Folglich fangen die Eckbereiche übereinandergestapelter Behältnisse den Druck auf und wird das enthaltene Produkt nicht beschädigt. Erfindungsgemäße Behältnisse können im Palettenstapel hoch aufeinandergetürmt transportiert und gelagert werden.

Die Eckverstärkungslaschen sind bevorzugt über angelenkte Randverbindungslaschen mit den Seitenwänden verbunden, vorzugsweise durch Verkleben.

Besonders vorteilhaft ist, die Eckverstärkungslaschen an die den Anlenkungen der Eckverbindungslaschen an die Seitenwände gegenüberliegenden Seiten der Eckverbindungslaschen anzulenken. Dann sind die Eckverstärkungslaschen im Behältnis senkrecht zur Bodenwand ausgerichtet und gegenüber Druckbelastungen besonders stabil. Bevorzugt entspricht dabei die Höhe der Eckverstärkungslaschen der Höhe der Seitenwände, so daß die Eckverstärkungslaschen Druckkräfte zwischen Kopf und Boden vollständig abfangen. Wenn die Eckverstärkungslaschen senkrecht zur Bodenwand ausgerichtet sind, liegen sie mit ihren Rändern an den Seitenwänden an, die gegenüber ihren Anlenkungen an die Eckverbindungslaschen angeordnet sind. Dort werden vorteilhafterveise Randverbindungslaschen angeordnet.

Ferner können die Eckverbindungslaschen parallel zu ihren Anlenkungen Faltlinien haben, die eine Verbindung der Eckverstärkungslaschen mit den Seitenwänden vor dem Aufrichten des Zuschnittes ermöglichen. Äußere Abschnitte der Eckverbindungslaschen können nämlich mit den Eckverstärkungslaschen flach gegen innere Abschnitte der Eckverbindungslaschen und die daran gelenkten Seitenwände geklappt werden. Bereits in dieser Ausrichtung sind die Eckverstärkungslaschen mit den anliegenden Seitenwänden verbindbar. Beim oder nach dem Aufrichten der Seitenwände können die inneren Abschnitte der Eckverbindungslaschen zu den angelenkten Seitenwänden verschwenkt werden, wobei die äußeren Abschnitte der Eckverbindungslaschen die Eckverstärkungslaschen in die beabsichtigte Position zwischen Eckverbindungslaschen und angelenkten Seitenwänden schwenken. Dann kann die angrenzende Seitenwand flach an den äußeren und den inneren Abschnitt der Eckverbindungslasche gelegt und damit verbunden werden. Diese Vorgehensweise hat den Vorteil, daß das Produkt der Bodenwand plazierbar ist und nicht durch ein anschließendes Verbinden der Eckverbindungs- und Eckverstärkungslaschen mit den Seitenwänden beeinträchtigt wird. Außerdem ist vorteilhaft, daß sich die Eckverstärkungslaschen tangential an das Produkt legen, wobei sie dieses bei ungenauer Plazierung sanft in seine Endposition schieben können. Danach sind nur noch die benachbarten Seitenwände gegen die Eckverbindungslaschen zu schlagen und ggf. mit diesen zu verbinden (vorzugsweise durch Kleben), was beeinträchtigungsfrei in einem Abstand zum Produkt erfolgt.

Die Entnahme des Produktes aus dem eng anliegenden Behältnis kann problematisch sein. Deshalb sieht eine weitere Ausgestaltung vor, daß die Eckverbindungslaschen durch Schwächungslinien begrenzte Flächen zur kontrolliert lösbaren Verbindung mit den benachbarten Seitenwänden haben. Durch Klappen mindestens einer verbundenen Seitenwand nach außen werden die Verbindungen mit den Eckverbindungslaschen gelöst. Dann kann das Produkt einfach abgegeben werden.

Zur Erleichterung des Aufrichtvorganges können die Eckverbindungslaschen Aussparungen zum Ansetzen von Aufrichtwerkzeugen an die diesem zugewandten Seiten der Eckverstärkungslaschen haben. Ein eingesetztes Produkt wird nicht durch den Ansatz der Aufrichtwerkzeuge von außen beeinträchtigt.

Zur weiteren Verbesserung des Produktschutzes können die Seitenwände im Kopfbereich angelenkte Staublaschen aufweisen.

Bevorzugt sind vier Seitenwände vorgesehen. Aufgrund der Eckverstärkungslaschen sind jeder der vier Außenecken des Behältnisses zwei innere Ecken zugeordnet. Es ergibt sich also ein achteckiger Aufnahmeraum, der sich gut an die Kontur einer Torte anpaßt. Dabei übernehmen senkrecht zur Bodenwand ausgerichtete Eckverstärkungslaschen seitliche Führungsfunktionen. Natürlich sind auch Behältnisse mit nur drei oder mehr als vier Seitenwänden möglich. Die Anzahl der Innenecken ist jeweils doppelt so groß wie die Anzahl Außenecken.

Das Aufrichten des Behältnisses wird weiter begünstigt, wenn Seitenwände mit Eckverbindungslaschen an beiden Seiten und benachbarte Seitenwände ohne Eckverbindungslaschen vorgesehen sind. Ein Behältnis mit vier Seitenwände ist dann einfach in einer Durchlaufrichtung senkrecht zu den Seitenwänden mit beidseitig angelenkten Eckverbindungslaschen aufrichtbar.

Das Behältnis kann eine Abdeckung aufweisen, die als Manschette, Haube, angelenkter Klappdeckel oder aufgeschrumpfte Folie ausgebildet sein kann.

Eckverbindungslaschen mit Faltlinien parallel zu ihren Anlenkungen können besonders vorteilhaft an einem Behältnis mit Manschettenform vorgesehen sein. Dann können die einander gegenüberliegenden Seitenwände an den Stirnöffnungen der Manschette die Eckverbindungslaschen angelenkt haben. Aufgrund der Faltlinie können die mit den Eckverbindungslaschen verbundenen Eckverstärkungslaschen wie oben beschrieben bereits vor dem Schließen der Maschette mit den Seitenwänden verbunden werden. Ferner ist die Manschette mittels einer Verbindungslasche schließbar, wobei die Manschette weiterhin flach zusammengelegt werden kann. Für das Befüllen mit einem Produkt kann die Manschette aufgerichtet werden, wobei die Eckverbindungslaschen und die Eckverstärkungslaschen weiterhin mit ihren Seitenwänden fluchten. Das Produkt ist dann unbehindert in eine geöffnete Stirnöffnung einschiebbar. Ferner werden die Eckverstärkungslaschen in die Stirnöffnungen gedrückt, wobei die Eckverbindungslaschen in der Öffnungsebene aufklappbar und für die Anlage benachbarter Seitenwände bereit sind. Das Einklappen benachbarter Seitenwände kann mit einem Klebevorgang verbunden sein, der das eingesetzte Produkt nicht beeinträchtigt. Danach ist das Produkt in dem Behältnis vollständig eingeschlossen.

Für den Abschluß der Stirnöffnungen können die benachbarten Seitenwände an der Bodenwand oder der Deckwand angelenkt sein. Für einen spaltfreien und optisch gefälligen Abschluß weisen Bodenwand und Deckwand angelenkte Seitenwände auf. Dann brauchen die Eckverbindungslaschen nicht mit den Seitenwänden verbunden zu sein, so daß das Produkt noch von der innenliegenden Seitenwand vor der Verklebung geschützt wird.

Für eine Entnahme des Produktes braucht nur die Verbindung der Seitenwände an den Stirnöffnungen untereinander bzw. mit den Eckverbindungslaschen gelöst zu werden. Hierfür können Aufreißlinien mit geeignetem Verlauf vorgesehen sein. Nach dem Aufklappen einer stirnseitigen Seitenwand können die Eckverbindungslaschen und Eckverstärkungslaschen aus der Stirnöffnung herausgeklappt werden, so daß das Produkt herausgezogen werden kann.

Weitere Einzelheiten und Vorteile der Erfindung ergeben sich aus der nachfolgenden Beschreibung der zugehörigen Zeichnungen, die bevorzugte Ausführungsformen zeigen. In den Zeichnungen zeigen:
- Fig. 1: einen Zuschnitt eines Behältnisses ohne integrierte Abdeckung ausgebreitet in der Unteransicht;
- Fig. 2: denselben Zuschnitt in vorgeklebtem und flachliegendem Zustand in der Draufsicht;
- Fig. 3: Befüllen und Aufrichten sowie Schließen desselben Zuschnittes im perspektivischen Ablaufschema.
- Fig. 4: einen Zuschnitt eines Behältnisses mit integrierter Abdeckung in der Unteransicht;
- Fig. 5: denselben Zuschnitt in teilweise vorgeklebtem und flachliegendem Zustand in der Draufsicht;
- Fig. 6: Aufrichten und Befüllen desselben Zuschnittes im perspektivischen Ablaufschema.

Der Zuschnitt aus Karton gemäß Fig. 1 hat eine quadratisch Bodenwand 1, die an allen vier Seiten Seitenwände 2, 3 angelenkt hat. Einander gegenüberliegende Seitenwände sind identisch ausgebildet und deshalb mit identischen Bezugsziffern versehen. Die Höhen sämtlicher Seitenwände 2, 3, d.h. ihre Erstreckungen senkrecht zu ihren Anlenkungen an die Bodenwand 1 stimmen überein.

Die Seitenwände 2 haben jeweils an ihren beiden Seiten, die senkrecht zu ihren Anlenkungen an die Bodenwand 1 sind, Eckverbindungslaschen 4 angelenkt. Die Eckverbindungslaschen 4 sind jeweils durch eine zu ihren Anlenkungen parallele Faltlinie 5 in einen inneren Abschnitt 4' und in einen äußeren Abschnitt 4'' geteilt. In jeder Eckverbindungslasche 4 ist eine rechteckige Aussparung 6 ausgebildet, die sich senkrecht zu ihrer Anlenkung über einen Teil des inneren Abschnittes 4' und über den gesamten äußeren Abschnitt 4'' erstreckt.

Jede Eckverbindungslasche 4 hat auf ihrem inneren Abschnitt 4' beidseitig der Aussparung 6 Schwächungsbereiche 7. Diese haben Schwächungslinien mit rennbahnförmiger Kontur, die sich mit ihrer Hauptachse senkrecht zu den Anlenkungen der Eckverbindungslaschen 4 an die Seitenwände 2 erstreckt. In diesen Konturen sind Schwächungslinien parallel zu den genannten Anlenkungen erstreckt. Die Schwächungslinien sind als Ritzlinien ausgeführt.

Die Eckverbindungslaschen 4 haben an ihren Seiten gegenüber ihren Anlenkungen an die Seitenwände 2 angelenkte Eckverstärkungslaschen 8. An die gegenüberliegenden Seiten der Eckverstärkungslaschen 8 sind Randverbindungslaschen 9 mit Trapezform gelenkt.

Die Höhe der Eckverbindungslaschen 4 und Eckverstärkungslaschen 8 stimmt mit der Höhe der Seitenwände 2 und 3 überein.

Schließlich haben sämtliche Seitenwände 2 und 3 an den ihren Anlenkungen an die Bodenwand 1 gegenüberliegenden Seiten angelenkte Staublaschen 10, die identisch trapezförmig ausgebildet sind. Die Seitenwände 3 weisen keine weiteren Laschen auf.

Die Fig. 2 zeigt denselben Zuschnitt nach einer Vorklebung, die bereits beim Hersteller der Kartonage vorgenommen werden kann. Dabei sind die äußeren Abschnitte 4'' der Eckverbindungslaschen 4 zusammen mit den anhängenden Eckverstärkungslaschen 8 gegen die inneren Abschnitte 4' der Eckverbindungslaschen und die Innenseiten der Seitenwände 2 geklappt. Die Randverbindungslaschen 9 liegen ebenfalls an den Innenseiten der Seitenwände 2 an und sind mit diesen verklebt. In diesem Zustand können die Zuschnitte 11 aufeinandergestapelt und zum Verpacker transportiert werden.

Die Fig. 3 zeigt die weiteren Vorgänge, die beim Verpacker durchzuführen sind. In einem ersten Schritt a wird ein Zuschnitt 11 vom Stapel genommen und wird eine Torte 12 zentral auf der Oberseite der Bodenwand 1 plaziert.

In einem zweiten Schritt b werden die beidseitig mit Eckverbindungslaschen 4 versehenen Seitenwände 3 senkrecht von der Bodenwand 1 hochgeklappt. In diesem Schritt werden außerdem die Eckverstärkungslaschen 8 tangential an die Torte 12 herangeführt, indem Aufrichtwerkzeuge von außen auf die Eckverbindungslaschen 4 und/oder auf die Eckverstärkungslaschen einwirken. Eine direkte Einwirkung auf die Eckverstärkungslaschen 8 kann ohne Beeinträchtigung der Torte 12 erfolgen, indem dornartige Aufrichtwerkzeuge die Aussparungen 6 der Eckverbindungslaschen 4 durchgreifen.

Im nächsten Schritt c werden die weiteren Seitenwände 2 hoch und gegen die Außenseiten der Eckverbindungslaschen 4 geklappt. Dort findet eine Verklebung innerhalb der vorbereiteten Klebeflächen 7 statt. Dabei verhindern die Eckverstärkungslaschen 8, daß die Torte 12 durch einen gewissen Anpreßdruck bei der Verklebung beschädigt wird. Danach sind in den vier Ecken des bis dahin vorbereiteten Behältnisses 13 dreiecksförmige Hohlräume ausgebildet, die insbesondere vom Kopf zum Boden gerichtete Druckkräfte übertragen können.

In einem abschließenden Verpackungsschritt d werden die Staublaschen 10 in die obere Öffnung des Behältnisses 13 geklappt und wird dieses durch Überschieben einer manschettenförmigen Abdeckung 14 komplettiert.

Das fertige Behältnis 13 ist in mehreren Schichten stapelbar, wobei Druckkräfte von den Abdeckungen 14 in die Eckbereiche und von dort in die Bodenwände 1 der Behältnisse 13 übertragen werden und die darin angeordneten Torten 12 nicht beschädigen. Ferner ist hervorzuheben, daß die Torten 12 an ihrem Umfang an acht Flächen tangential geführt sind, die durch geeignete Bemessung entsprechende Umfangsabschnitte der Torte 12 abdecken können. Hierdurch wird das Produkt vor Bewegungen innerhalb der Verpackung geschützt.

Soweit der Zuschnitt gemäß Fig. 4 mit dem Vorherigen übereinstimmt, sind identische Bezugsziffern verwendet und wird auf obige Beschreibung verwiesen.

Er unterscheidet sich von dem Vorherigen vor allen Dingen dadurch, daß eine Seitenwand 2 an ihrem Rand gegenüber der Bodenwand 1 eine Deckwand 14 angelenkt hat. Die Deckwand 14 hat wiederum an einander gegenüberliegenden Seiten Seitenwände 15 gelenkt, die etwa deckungsgleich zu den Seitenwänden 3 an der Bodenwand 1 sind. Eine Seitenwand 3 weist eine Aufreißlinie 16 auf, die einen schmalen Randverbindungsabschnitt 3' abgrenzt. Die andere Seitenwand 2 ist außen mit einer Verbindungslasche 17 versehen.

Gemäß Fig. 5 wird dieser Zuschnitt vorgeklebt, indem zunächst die äußeren Abschnitte 4'' der Eckverbindungslaschen 4 zusammen mit den anhängenden Eckverstärkungslaschen 8 gegen die inneren Abschnitte 4' der Eckverbindungslaschen und die Innenseiten der Seitenwände 2 geklappt werden. Die Randverbindungslaschen 9 werden mit den Innenseiten der Seitenwände 2 verklebt. Ferner ist gemäß Fig. 5 die Seitenwand 2 mit der anhängenden Verbindungslasche 17 gegen die Innenseite der Bodenwand 1 und die Deckwand 14 mit den anhängenden Seitenwänden 15 gegen die Innenseiten der sie tragenden Seitenwand 2 gefaltet und im Bereich der Bodenwand 1 mit der Außenseite der Verbindungslasche 16 verklebt. Die Fig. 5 zeigt den flachliegenden vorgeklebten Zuschnitt von der Oberseite der Deckwand 14. In diesem Zustand können die Zuschnitte 18 aufeinandergestapelt zum Verpacker transportiert werden.

Die Fig. 6 ist wiederum dem Verpackungsvorgang gewidmet. In einem ersten Schritt a wird der Zuschnitt 18 durch Drücken gegen die von den Faltlinien zwischen Seitenwänden 2 und Bodenwand 1 bzw. Deckwand 14 gebildeten Seitenkanten aufgerichtet. Zudem wird zunächst die Seitenwand 15 und dann die Seitenwand 3 in die hintere Stirnöffnung geschlagen und werden diese Seitenwände miteinander verklebt. Es verbleibt eine vordere Stirnöffnung 19, deren Querschnitt nicht von den Eckverbindungslaschen 4 und Eckverstärkungslaschen 8 beeinträchtigt wird, die mit den Seitenwänden 2 fluchten. Zudem ist dafür Sorge getragen, daß die angrenzenden Seitenwände 3 und 15 die Stirnöffnung 19 nicht versperren.

In einem zweiten Verpackungsschritt b wird eine Torte 12 vor der Stirnöffnung 19 plaziert und im nächsten Schritt c eingeschoben.

Danach werden auch die vorderen Eckverbindungslaschen 4 und Eckverstärkungslaschen 8 in die Stirnöffnungen 19 geklappt, bis die Eckverbindungslaschen mit der Öffnungsebene fluchten. Dabei können wiederum Aufrichtwerkzeuge von außen auf die Eckverbindungslaschen 4 und/oder auf die Eckverstärkungslaschen 8 einwirken. Eine direkte Einwirkung auf die Eckverstärkungslaschen 8 erfolgt ohne Beeinträchtigung der Torte 12 durch dornartige Aufrichtwerkzeuge, welche die Aussparungen 6 der Eckverbindungslaschen 4 durchgreifen.

Schließlich werden die vordere Seitenwand 15 und danach die vordere Seitenwand 3 in die Stirnöffnung 19 geklappt und miteinander im Randverbindungsbereich 3' verklebt. Die hierdurch fertiggestellte Packung ist im Schritt d sichtbar.

In der fertigen Verpackung stützen sich die Seitwände 3, 15 an den Außenseiten der Eckverbindungslaschen 4 ab, während die Eckverstärkungslaschen 8 die Stabilität von Bodenwand 1 und Deckwand 14 erhöhen. Die Verpackung kann leicht geöffnet werden, indem die Aufreißlinie 16 aufgerissen wird. Der Rest der Seitenwand 3 kann dann hochgeklappt werden, wogegen der Randverbindungsabschnitt 3' mit der Seitenwand 14 heruntergeklappt werden kann. Nach einem Herausklappen der Eckverbindungslaschen 4 und Eckverstärkungslaschen 8 kann die Torte 12 bei leichter Neigung der Verpackung aus der Stirnöffnung 19 herausrutschen.

Die zuvor beschriebenen Packungen sind in der Lage, den vorbekannten Styroporring als Produktschutz zu ersetzen. Sie kann bei Torten und artverwandten Produkten zum Einsatz kommen, die ein verhältnismäßig hohes Eigengewicht haben, jedoch vor Beschädigung geschützt werden müssen. Dabei handelt es sich vor allem um Erzeugnisse aus dem Nahrungs- und Genußmittelbereich, wie Gebäck oder Pizzen. Es versteht sich ferner, daß der Einsatz der Verpackungen nicht auf den Tiefkühlbereich beschränkt ist.

## Patentansprüche

1. Behältnis zur Aufnahme von Torten oder dgl. aus einem Zuschnitt faltbaren Flachmaterials wie Karton, Wellpappe oder dgl. mit einer Bodenwand (1), an die Bodenwand gelenkten Seitenwänden (2, 3) und seitlich an die Seitenwände (2) gelenkten Eckverbindungslaschen (4), wobei die Seitenwände (2, 3) bezüglich der Bodenwand (1) aufgerichtet sind und die Eckverbindungslaschen (4) an benachbarten Seitenwänden (3) anliegen, dadurch gekennzeichnet, daß die Eckverbindungslaschen (4) angelenkte Eckverstärkungslaschen (8) haben und die Eckverstärkungslaschen ihre Eckverbindungslaschen (4) und die daran gelenkten Seitenwände (2) in einem Abstand von deren Anlenkung miteinander verbinden.

2. Behältnis nach Anspruch 1, dadurch gekennzeichnet, daß die Eckverstärkungslaschen (8) über angelenkte Randverbindungslaschen (9) mit den Seitenwänden (2) verbunden sind.

3. Behältnis nach Anspruch 1 oder 2, dadurch gekennzeichnet, daß die Eckverstärkungslaschen (8) an die Seiten der Eckverbindungslaschen (4) gegenüber ihren Anlenkungen an die Seitenwände (2) gelenkt sind.

4. Behältnis nach Anspruch 2 und 3, dadurch gekennzeichnet, daß die Randverbindungslaschen (9) an die Ränder der Eckverstärkungslaschen (8) gegenüber ihren Anlenkungen an die Eckverbindungslaschen (4) gelenkt sind.

5. Behältnis nach Anspruch 3 oder 4, dadurch gekennzeichnet, daß die Eckverbindungslaschen (4) parallel zu ihren Anlenkungen Faltlinien (5) haben, um die äußere Abschnitte (4'') der Eckverbindungslaschen (4) und die daran gelenkten Eckverstärkungslaschen (8) vor dem Anlegen der Eckverbindungslaschen an die benachbarten Seitenwände flach gegen innere Abschnitte (4') der Eckverbindungslaschen (4) und an diese gelenkte Seitenwände (2) klappbar und die Eckverstärkungslaschen (8) mit diesen Seitenwänden (2) verbindbar sind.

6. Behältnis nach einem der Ansprüche 1 bis 5, dadurch gekennzeichnet, daß die Höhen der Eckverbindungslaschen (4) und/oder der Eckverstärkungslaschen (8) den Höhen der Seitenwände (2, 3) entsprechen.

7. Behältnis nach einem der Ansprüche 1 bis 6, dadurch gekennzeichnet, daß die Eckverbindungslaschen (4) durch Schwächungslinien begrenzte Flächen (7) zur kontrolliert lösbaren Verbindung mit den benachbarten Seitenwänden (3) haben.

8. Behältnis nach einem der Ansprüche 1 bis 7, dadurch gekennzeichnet, daß die Verbindungen zwischen Eckverbindungslaschen (4) und benachbarten Seitenwänden (3) und/oder Randverbindungslaschen (9) und Seitenwänden (2) Klebeverbindungen sind.

9. Behältnis nach einem der Ansprüche 1 bis 8, dadurch gekennzeichnet, daß die Eckverbindungslaschen (4) Aussparungen (6) zum Ansetzen von Aufrichtwerkzeugen an die den Eckverbindungslaschen (4) zugewandten Seiten der Eckverstärkungslaschen (4) haben.

10. Behältnis nach einem der Ansprüche 1 bis 9, dadurch gekennzeichnet, daß Seitenwände (2, 3) im Kopfbereich angelenkte Staublaschen (10) haben.

11. Behältnis nach einem der Ansprüche 1 bis 10, dadurch gekennzeichnet, daß vier Seitenwände (2, 3) vorgesehen sind.

12. Behältnis nach einem der Ansprüche 1 bis 11, dadurch gekennzeichnet, daß Seitenwände (2) mit Eckverbindungslaschen (4) an beiden Seiten und benachbarte Seitenwände (3) ohne Eckverbindungslaschen vorgesehen sind.

13. Behältnis nach einem der Ansprüche 1 bis 12, dadurch gekennzeichnet, daß eine Abdeckung vorgesehen ist, insbesondere in Form einer Manschette (14), einer Haube, eines Klappdeckels oder einer aufgeschrumpften Folie.

14. Behältnis nach einem der Ansprüche 1 bis 13, dadurch gekennzeichnet, daß die Bodenwand (1), zwei einander gegenüberliegende Seitenwände (2) und eine Deckwand (14) mittels einer Verbindungslasche zu einer Manschette geschlossen sind, und daß die einander gegenüberliegenden Seitenwände (2) an den Stirnöffnungen (18) der Manschette angelenkte Eckverbindungslaschen (4) mit Faltlinien (5) parallel zu ihren Anlenkungen haben.

15. Behältnis nach Anspruch 14, dadurch gekennzeichnet, daß die Stirnöffnungen (19) der Manschette von an die Bodenwand (1) und/oder von an die Deckwand (14) gelenkten, mit den Eckverbindungslaschen (4) und/oder miteinander verbundenen Seitenwänden (3, 15) geschlossen sind.

16. Behältnis nach Anspruch 15, dadurch gekennzeichnet, daß das die Stirnöffnungen der Manschette schließenden Seitenwände (3) eine Aufreißlinie (16) zum Auftrennen ihrer Verbindung mit den Eckverbindungslaschen (4) und/oder untereinander haben.
